# EUROPÄISCHE PATENTSCHRIFT

(11) **EP 3 878 711 B1**
(45) Veröffentlichungstag und Bekanntmachung des Hinweises auf die Patenterteilung: **31.08.2022**
(21) Anmeldenummer: 21157101.3
(22) Anmeldetag: 15.02.2021
(51) Int. Cl.: B61L 23/34, B61L 25/02

(54) **VERFAHREN UND SYSTEM ZUR ABSTANDSBESTIMMUNG FÜR ENTLANG EINER FAHRSTRECKE FAHRENDE FAHRZEUGE**
METHOD AND SYSTEM FOR DETERMINING DISTANCE BETWEEN VEHICLES TRAVELING ALONG A ROUTE
PROCÉDÉ ET SYSTÈME DE DÉTERMINATION DE LA DISTANCE ENTRE VÉHICULES SE DÉPLAÇANT SUR UN TRAJET

(30) Priorität: 13.03.2020 DE 102020203237
(43) Veröffentlichungstag der Anmeldung: 15.09.2021
(73) Patentinhaber: Siemens Mobility GmbH, 81739 München (DE)
(72) Erfinder: Steingröver, Andreas, 38120 Braunschweig (DE)

(56) Entgegenhaltungen:
- DE-A1- 19 509 696
- DE-A1-102010 023 559
- GB-A- 2 403 326
- US-A1- 2014 054 424
- US-A1- 2019 263 432

## Beschreibung

Bei heutigen Eisenbahnen ist beispielsweise ein Fahren auf Sicht wegen des großen Bremsweges, der durch den begrenzten Reibwert zwischen Stahlrad und Stahlschiene und der hohen Geschwindigkeiten begründet ist, nicht möglich. Daher wurden schon vor langer Zeit technische Systeme zur sicheren Abstandshaltung im Eisenbahnverkehr eingeführt. Diese Systeme basieren üblicherweise auf festen Blockabständen, von beispielsweise einem Kilometer Länge, in denen sich immer nur ein Zug bewegen darf. Eine Einfahrt in den nächsten Block ist nur erlaubt, wenn der vorausliegende Block zuvor signaltechnisch sicher frei gemeldet wurde. In neuerer Zeit erfolgt die Freimeldung des Blocks teilweise auch schon zugseitig per Datenfunk. Dadurch können die Züge einander in bewegtem Block oder im Bremswegabstand folgen.

Die bekannten Systeme zur sicheren Zugabstandshaltung benötigen allerdings häufig aufwendige streckenseitige Gleisfreimeldeeinrichtungen, die mit erheblichen Kosten und Inbetriebnahmeaufwand verbunden sind. Eine spätere Steigerung des Durchsatzes ist nur durch umfangreiche Umbaumaßnahmen möglich. Die neueren kommunikationsbasierten Zugbeeinflussungssysteme erreichen zwar diesbezüglich eine größere Leistungsfähigkeit, benötigen dafür aber auch generell einen höheren technischen Aufwand, beispielsweise für die zugseitige Ortung und die lückenlose bidirektionale Datenkommunikation zu einer Zentrale. Auch hierbei ist eine valide Projektierung zumindest der topologischen Daten notwendig und bei Änderungen der Gleisanlagen nachzuführen. Solche Systeme sind zum Beispiel aus den Patentanmeldungen US 2019/263432 A1 und US 2014/054424 A1 bekannt.

Es ist daher die Aufgabe der vorliegenden Erfindung, ein Verfahren und ein System zur Abstandsbestimmung für entlang einer Fahrstrecke fahrende Fahrzeuge bereitzustellen, die weniger aufwendig einzurichten bzw. umzurüsten sind.

Erfindungsgemäß wird die Aufgabe gelöst durch ein Verfahren zur Abstandsbestimmung für entlang einer Fahrstrecke fahrende Fahrzeuge, wobei streckenseitig mehrere Speichereinrichtungen in regelmäßigen Abständen angeordnet sind, bei dem ein erster vorbestimmter Startwert in einer ersten Speichereinrichtung gespeichert wird, wenn ein erstes Fahrzeug die erste Speichereinrichtung passiert, bei dem in weiteren Speichereinrichtungen jeweils ein Abstandswert gespeichert wird, der zum Startwert unterschiedlich ist und der für einen Abstand von der jeweiligen Speichereinrichtung zur ersten Speichereinrichtung repräsentativ ist, und bei dem wenigstens eine der Speichereinrichtungen zur Abstandsbestimmung zum ersten Fahrzeug ausgelesen wird.

Weiterhin löst die Aufgabe erfindungsgemäß ein System zur Abstandsbestimmung für entlang einer Fahrstrecke fahrende Fahrzeuge, mit mehreren streckenseitigen Speichereinrichtungen, die mit einem festen vorbestimmten Abstand zueinander entlang der Fahrstrecke angeordnet sind und von denen jeweils benachbarte Speichereinrichtungen miteinander verbunden sind und die zum Speichern eines vorbestimmten ersten Startwertes und/oder eines Abstandswertes ausgebildet sind, wobei der Startwert in einer ersten Speichereinrichtung gespeichert wird, wenn ein erstes Fahrzeug die erste Speichereinrichtung passiert, und jeweils ein zum Startwert unterschiedlicher Abstandswert in den weiteren Speichereinrichtungen gespeichert wird, der für einen Abstand von der jeweiligen Speichereinrichtung zur ersten Speichereinrichtung repräsentativ ist, und mit wenigstens einer Leseeinrichtung zum Auslesen der Speichereinrichtungen, beispielsweise für ein dem ersten Fahrzeug folgenden zweiten Fahrzeug.

Die erfindungsgemäße Lösung hat den Vorteil, dass sie einfach und robust umsetzbar ist. Der aufwendige performante systemweite Datenfunk, wie er aus Systemen des Standes der Technik bekannt ist, ist nicht nötig. Zur Projektierung muss lediglich eine geeignete Länge von Streckenabschnitten und den sich daraus ergebenden regelmäßigen Abständen zwischen den Speichereinrichtungen festgelegt und bekannt gemacht werden.

Beim Passieren der ersten Speichereinrichtung durch das erste Fahrzeug wird der vorbestimmte Startwert in der ersten Speichereinrichtung abgespeichert, z. B. durch das Fahrzeug selbst oder streckenseitig. In den weiteren Speichereinrichtungen, die der ersten Speichereinrichtung in beiden Richtungen der Fahrstrecke folgen, werden jeweils die entsprechenden Abstandswerte abgespeichert. Die Abstandswerte der unterschiedlichen weiteren Speichereinrichtungen sind zueinander selbstverständlich verschieden, weil sich die Entfernung zur ersten Speichereinrichtung und damit zum ersten Fahrzeug jeweils ändert. Da beispielsweise ein dem ersten Fahrzeug folgendes zweites Fahrzeug den dann abgelegten Abstandswert aus einer der weiteren Speichereinrichtungen bei Überfahrt ausliest, kann die aktuelle Entfernung zum ersten Fahrzeug leicht ermittelt werden. Die Speichereinrichtungen können auch von einem Feldelement, wie einer Weiche, ausgelesen werden, um z.B. einen Weichenumlauf zu verhindern, wenn ein Fahrzeug naht. Die Abstandswerte sind jeweils für einen Abstand von der jeweiligen Speichereinrichtung zur ersten Speichereinrichtung repräsentativ. Mit moderner Übertragungstechnik lassen sich die Abstandswerte auf den verschiedenen Speichereinrichtungen sehr schnell aktualisieren, so dass für das nachfolgende zweite Fahrzeug oder das Feldelement der aktuelle Abstand zum ersten Fahrzeug aus den Abstandswerten leicht berechenbar oder direkt ablesbar ist. Sobald das erste Fahrzeug eine neue Speichereinrichtung passiert, wird diese erneut zur ersten Speichereinrichtung und sämtliche Abstandswerte auf den weiteren Speichereinrichtungen werden aktualisiert. Streckenerweiterungen oder Streckenänderungen der Fahrstrecke können mit der vorliegenden Erfindung einfach durch Hinzufügen oder Entfernen von Abschnitten mit ihren Speichereinrichtungen durchgeführt werden. Streckenzentralen oder Stellwerke und der bereits erwähnte performante systemweite Datenfunk sind hierfür nicht notwendig. Ohne diese Komponenten müssen vorteilhafter Weise auch keine Ausfallkonzepte mit entsprechenden Sicherheitsanforderungen erfüllt werden.

Die erfindungsgemäße Lösung kann durch vorteilhafte Ausgestaltung weiterentwickelt werden, die im Folgenden beschrieben sind.

So kann der Startwert in der ersten Speichereinrichtung von dem passierenden Fahrzeug oder von der ersten Speichereinrichtung selbst gespeichert werden. Wenn das Fahrzeug den Startwert selbst abspeichert, weist es eine entsprechende Schreibeinrichtung auf, mit der der Startwert in der Speichereinrichtung abgespeichert wird. Dies hat den Vorteil, dass streckenseitig nicht erkannt werden muss, wenn das Fahrzeug die Speichereinrichtung passiert. Fahrzeugseitig können gegebenenfalls bereits vorhandene Einheiten, wie z. B. eine Balisenantenneneinheit, genutzt werden. Wenn allerdings streckenseitig eine entsprechende Erkennungseinrichtung für die Vorbeifahrt des Fahrzeugs vorhanden ist, kann wiederum die Schreibeinrichtung auf dem Fahrzeug eingespart werden und die erste Speichereinrichtung schreibt den Startwert selbst.

Um die einfache Verbreitung der jeweiligen Abstandswerte auf die verschiedenen Speichereinrichtungen zu gewährleisten, können die jeweiligen Abstandswerte der jeweiligen Speichereinrichtung jeweils von einer der benachbarten Speichereinrichtungen gelesen und/oder geschrieben werden. So werden die Abstandswerte schnell und einfach weitergegeben und es müssen nur benachbarte Speichereinrichtungen miteinander verbunden sein.

Ferner können die Abstandswerte in den jeweiligen Speichereinrichtungen nur bis zu einem vorbestimmten Maximalabstand zur ersten Speichereinrichtung abgespeichert werden. Dies hat den Vorteil, dass nicht auf sämtlichen Speichereinrichtungen einer Fahrstrecke Abstandswerte für ein Fahrzeug geschrieben werden müssen. Der Maximalabstand ist dabei ein Grenzwert, ab dem keine Gefahr von dem vorausfahrenden Fahrzeug ausgeht.

Der Maximalabstand ist daher größer als der maximale Bremsweg.

Um die Abstandswerte möglichst einfach bestimmen zu können, kann der Abstandswert einer Speichereinrichtung in Abhängigkeit zum Abstandswert einer der benachbarten Speichereinrichtungen ermittelt werden. So können sich die Abstandswerte ausgehend von dem Startwert sehr einfach wasserfallartig ausbreiten. Es wird die Tatsache ausgenutzt, dass aus dem vorhergehenden Abstandswert und dem bekannten Abstand zur vorhergehenden Speichereinrichtung der aktuell gültige Abstandswert leicht berechnet werden kann.

Um beispielsweise für das zweite Fahrzeug auf einfache Weise zu erkennen, welches spezielle Fahrzeug ihm vorausfährt, kann wenigstens ein für das erste Fahrzeug repräsentatives und zu dem Startwert und/oder den Abstandswerten zugeordnetes Identifikationsmittel abgespeichert werden. Dieses Identifikationsmittel kann beispielsweise eine Zugnummer bzw. eine Codierung für diese Zugnummer sein. Auf diese Weise können auch gleichzeitig Abstandswerte zu verschiedenen Fahrzeugen abgespeichert werden und trotzdem von den folgenden Fahrzeugen eindeutig erkannt werden.

Um die Kommunikation zwischen den Speichereinrichtungen möglichst einfach und kostengünstig zu gestalten, kann zwischen den Speichereinrichtungen kabellos per Funk kommuniziert werden.

Um Gefahrstellen wie beispielsweise eine umlaufende Weiche berücksichtigen zu können, kann ein zweiter vorbestimmter Startwert in einer der Speichereinrichtungen gespeichert werden, wenn eine Gefahrstelle im Bereich dieser Speichereinrichtung besteht. Zusätzlich kann dieser zweite vorbestimmte Startwert auch mit einem Identifikationsmittel versehen werden, um eine Art der Gefahrstelle, wie zum Beispiel eine umlaufende Weiche, anzugeben. So weiß der nahende Zug, welche Art von Gefahr besteht. Wie oben erwähnt können auch Feldelement, wie beispielsweise eine Weiche, zum Lesen von Speichereinrichtungen, insbesondere der Speichereinrichtung im Bereich des Feldelements, ausgebildet sein. Wenn der Abstandswert in der Speichereinrichtung für einen herannahenden Zug einen festgesetzten Grenzwert unterschreitet, darf beispielsweise eine Weiche nicht mehr umlaufen. So kann sichergestellt werden, dass kein Weichenumlauf gestartet wird, wenn ein Fahrzeug naht.

In einer vorteilhaften Ausgestaltung des erfindungsgemäßen Systems kann das System wenigstens eine Schreibeinrichtung für das erste Fahrzeug aufweisen, die zum Schreiben bzw. Speichern des vorbestimmten Startwertes in der ersten Speichereinrichtung ausgebildet ist. Dies hat den oben bereits genannten Vorteil, dass streckenseitig keine Erkennungseinrichtung für das vorbeifahrende Fahrzeug nötig ist.

Weiterhin können die Speichereinrichtungen zum Lesen und/oder Schreiben der jeweiligen Abstandswerte von jeweils zumindest einer benachbarten Speichereinrichtung ausgebildet sein. So können die Abstandswerte zuverlässig verbreitet werden, ohne dass alle Speichereinrichtungen miteinander kommunizieren müssen.

Um immer den richtigen Abstandswert abzulegen und diesen einfach zu ermitteln, können die Speichereinrichtungen zum Ermitteln des Abstandswertes einer Speichereinrichtung in Abhängigkeit vom Abstandswert einer benachbarten Speichereinrichtung ausgebildet sein.

Schließlich betrifft die Erfindung auch eine eisenbahntechnische Anlage mit wenigstens einem ersten Fahrzeug und einem zweiten Fahrzeug, die hintereinander entlang einer Fahrstrecke fahren, und mit wenigstens einem System nach einer der zuvor genannten Ausführungsformen.

Im Folgenden wird die Erfindung mit Bezug auf eine in der beigefügten Figur dargestellten beispielhaften Ausführungsform beschrieben.

Die Figur zeigt eine schematische Darstellung einer beispielhaften Ausführungsform einer erfindungsgemäßen eisenbahntechnischen Anlage.

Eine eisenbahntechnische Anlage 1 umfasst mehrere in einer Fahrtrichtung 2 hintereinanderfahrende Fahrzeuge 3, eine Fahrstrecke 4 und ein System 5 zur Abstandsbestimmung. Das System 5 umfasst wiederum mehrere Speichereinrichtungen 6, Schreibeinrichtungen 7 und Leseeinrichtungen 8, wobei die Schreibeinrichtungen 7 und die Leseeinrichtungen 8 jeweils auf den Fahrzeugen 3 angeordnet sind. Das System 5 umfasst weiterhin auf jedem Fahrzeug eine zumindest mit der Leseeinrichtung 8 verbundene Recheneinrichtung 9, die auch in der heute üblicherweise vorhandenen Onboard Unit des Fahrzeugs integriert sein kann.

Im Folgenden wird das erfindungsgemäße Verfahren zur Abstandsbestimmung mit dem erfindungsgemäßen System 5 beschrieben.

Das erste Fahrzeug 3.1 fährt in der Fahrtrichtung 2 entlang der Fahrstrecke 4. Die Speichereinrichtungen 6 sind entlang der kompletten Fahrstrecke 4 mit einem bekannten festen Abstand A zueinander angeordnet, z.B. 100 m. Wenn nun das erste Fahrzeug 3.1 mit seiner Schreibeinrichtung 7 über eine erste Speichereinrichtung 6.1 fährt, wird durch die Schreibeinrichtung 7 ein vorbestimmter Startwert S in der Speichereinrichtung 6.1 gespeichert. Bei der beispielhaften Ausführungsform in der Figur beträgt der Startwert S den Zahlenwert 16. Sobald der Startwert S in der ersten Speichereinrichtung 6.1 abgespeichert ist, wird dieser von den benachbarten Speichereinrichtungen 6.2, 6.2' gelesen und daraus jeweils ein Abstandswert bestimmt und abgespeichert. Der Abstandswert ist repräsentativ für den Abstand bzw. die Entfernung von der jeweiligen Speichereinrichtung 6 zur ersten Speichereinrichtung 6.1. Der Abstandswert der Speichereinrichtungen 6.2 und 6.2' beträgt in dem in der Figur dargestellten Beispiel den Wert 15. In dem dargestellten Beispiel berechnet sich der Abstandswert W der Speichereinrichtungen 6.2 aus dem Startwert S nach der Formel W_{6.2}=(S-1). Der Startwert S muss für den Abstandswert W_{6.2} nur um eins reduziert werden, da die Speichereinrichtung 6.2 zur ersten Speichereinrichtung direkt benachbart ist. Bei den weiter von der ersten Speichereinrichtung 6.1 entfernenten Speichereinrichtungen wird der Startwert entsprechend stärker reduziert, je nachdem wie weit die entsprechende Speichereinrichtung 6 von der ersten Speichereinrichtung 6.1 entfernt ist. Da der Startwert S in allen Speichereinrichtungen 6 bekannt ist, lässt sich aus dem Abstandswert jeder Speichereinrichtung 6 die Differenz zum Startwert S berechnen, die wiederum mit dem Abstand A multipliziert die Entfernung von der jeweiligen Speichereinrichtung 6 zum ersten Fahrzeug 3.1 ergibt.

Die Bezugszeichen 6.1, 6.2, 6.2' sind lediglich zur örtlichen Unterscheidung der Speichereinrichtungen 6 verwendet. Ansonsten sind die Speichereinrichtungen 6 alle baugleich.

Alle Speichereinrichtungen 6 sind jeweils mit den benachbarten beiden Speichereinrichtungen 6 so verbunden, dass die Abstandswerte bzw. Startwerte S der benachbarten Speichereinrichtungen 6 gelesen werden können. Der Abstandswert bzw. Startwert S der benachbarten Speichereinrichtung 6 reicht aus, um den eigenen Abstandswert der Speichereinrichtung 6 zu berechnen und diesen abzuspeichern. So setzen sich die Abstandswerte von einer Speichereinrichtung 6 zur nächsten Speichereinrichtung 6 auf einfache Weise fort. Da aus jedem Abstandswert die Zugposition wie oben beschrieben berechenbar ist, wird diese Zugposition ausgehend von der ersten Speichereinrichtung 6.1 in beide Richtungen propagiert.

Um auszudrücken in welcher Richtung vom betreffenden Abstandswert einer Speichereinrichtung 6 sich der Zug 3 befindet, wird dem Abstandswert in der beispielhaften Ausführungsform in der Figur ein Vorzeichen + oder - hinzugefügt. Das Vorzeichen + bedeutet hier die Propagation in der Fahrtrichtung 2, das Vorzeichen - die Propagation entgegen der Fahrtrichtung 2.

Das dem ersten Fahrzeug 3.1 folgende zweite Fahrzeug 3.2 liest den Abstandswert der Speichereinrichtung 6, die sich unterhalb seiner Leseeinrichtung 8 befindet. In der beispielhaften Ausführungsform in der Figur ist dem Abstandswert auch noch ein Identifikationsmittel zugeordnet, das das Fahrzeug 3 identifiziert. In der beispielhaften Ausführungsform in der Figur wird dem ersten Fahrzeug 3.1 als Identifikationsmittel die Zahl 1 zugeordnet, dem zweiten Fahrzeug 3.2 die Zahl 2 und dem dritten Fahrzeug 3.3 die Zahl 3. Daher ist der Wert, den die Leseeinheit 8 des zweiten Fahrzeugs 3.2 ausliest, der Wert 1.1-. Dieser Wert wird von der Recheneinrichtung 9 des zweiten Fahrzeugs 3.2 ausgewertet. Daraus ergibt sich, dass das erste Fahrzeug 3.1 mit dem Wert 1 als Identifikationsmittel eine Differenz von 15 zum Startwert S hat. Dies bedeutet, dass der Abstand zum ersten Fahrzeug 3.1 15 mal den Abstand A beträgt. Damit ist der Zugsteuerung des Fahrzeugs 3.2 der Abstand zum vorausfahrenden Fahrzeug 3.1 bekannt und der Fahrverlauf kann entsprechend angepasst werden. Weiterhin liest die Leseeinrichtung des zweiten Fahrzeugs 3.2 auch noch die Abstandswerte 2.14+ und 3.5+ aus der darunter liegenden Speichereinrichtung 6 aus. Diese Zahlen bedeuten bei der beispielhaften Ausführungsform in der Figur, dass die Schreibeinrichtung 7 desselben Fahrzeugs 3.2 um 2mal den Abstand A entgegen der Fahrtrichtung entfernt ist und das dritte Fahrzeug 3.3 dem zweiten Fahrzeug 3.2 folgt, und zwar in einem Abstand von 11mal dem Abstand A.

Streckenseitig sind in der eisenbahntechnischen Anlage 1 selbstverständlich auch Feldelemente (nicht dargestellt) vorgesehen, wie beispielsweise Weichen. Eine Weiche kann eine potenzielle Gefahrstelle sein, beispielsweise während ihres Umlaufs.

Um solche Gefahrstellen berücksichtigen zu können, kann ein zweiter vorbestimmter Startwert in einer der Speichereinrichtungen 6 gespeichert werden. Zusätzlich kann dieser zweite vorbestimmte Startwert auch mit einem Identifikationsmittel versehen werden, um eine Art der Gefahrstelle, wie zum Beispiel die umlaufende Weiche, anzugeben. So weiß das nahende Fahrzeug 3, welche Art von Gefahr besteht. Weiterhin können die Feldelement, wie beispielsweise die Weiche, zum Lesen der Speichereinrichtungen 6 ausgebildet sein. Wenn der Abstandswert in der Speichereinrichtung für einen herannahenden Zug einen festgesetzten Grenzwert unterschreitet, darf beispielsweise eine Weiche nicht mehr umlaufen. So kann sichergestellt werden, dass kein Weichenumlauf gestartet wird, wenn ein Fahrzeug 3 naht.

## Patentansprüche

1. Verfahren zur Abstandsbestimmung für entlang einer Fahrstrecke (4) fahrende Fahrzeuge (3, 3.1, 3.2, 3.3), wobei streckenseitig mehrere Speichereinrichtungen (6, 6.1, 6.2) in regelmäßigen Abständen angeordnet sind,
bei dem ein erster vorbestimmter Startwert in einer ersten Speichereinrichtung (6.1) gespeichert wird, wenn ein erstes Fahrzeug (3.1) die erste Speichereinrichtung (6.1) passiert,
**dadurch gekennzeichnet, dass** bei dem Verfahren in weiteren Speichereinrichtungen (6, 6.1, 6.2) jeweils ein Abstandswert gespeichert wird, der zum Startwert unterschiedlich ist und der für einen Abstand von der jeweiligen Speichereinrichtung (6, 6.1, 6.2) zur ersten Speichereinrichtung (6.1) repräsentativ ist, und
dass bei dem Verfahren wenigstens eine der Speichereinrichtungen (6, 6.1, 6.2) zur Abstandsbestimmung zum ersten Fahrzeug (3.1) ausgelesen wird.

2. Verfahren nach Anspruch 1,
**dadurch gekennzeichnet, dass**
der Startwert in der ersten Speichereinrichtung (6.1) von dem passierenden Fahrzeug (3, 3.1, 3.2, 3.3) oder von der ersten Speichereinrichtung (6.1) selbst gespeichert wird.

3. Verfahren nach Anspruch 1 oder 2,
**dadurch gekennzeichnet, dass**
die jeweiligen Abstandswerte der jeweiligen Speichereinrichtungen (6, 6.1, 6.2) jeweils von einer der benachbarten Speichereinrichtungen (6, 6.1, 6.2) gelesen und/oder geschrieben werden.

4. Verfahren nach einem der oben genannten Ansprüche,
**dadurch gekennzeichnet, dass**
die Abstandswerte in den jeweiligen Speichereinrichtungen (6, 6.1, 6.2) nur bis zu einem vorbestimmten Maximalabstand zur ersten Speichereinrichtung (6.1) gespeichert werden.

5. Verfahren nach einem der oben genannten Ansprüche,
**dadurch gekennzeichnet, dass**
der Abstandswert einer Speichereinrichtung (6, 6.1, 6.2) in Abhängigkeit vom Abstandswert einer der benachbarten Speichereinrichtungen (6, 6.1, 6.2) ermittelt wird.

6. Verfahren nach einem der oben genannten Ansprüche,
**dadurch gekennzeichnet, dass**
wenigstens ein für das erste Fahrzeug (3.1) repräsentatives und zu dem Startwert und/oder den Abstandswerten zugeordnetes Identifikationsmittel abgespeichert wird.

7. Verfahren nach einem der oben genannten Ansprüche,
**dadurch gekennzeichnet, dass**
zwischen den Speichereinrichtungen (6, 6.1, 6.2) kabellos per Funk kommuniziert wird.

8. Verfahren nach einem der oben genannten Ansprüche,
**dadurch gekennzeichnet, dass**
ein zweiter vorbestimmte Startwert in einer der Speichereinrichtungen (6, 6.1, 6.2) gespeichert wird, wenn eine Gefahrstelle im Bereich der Speichereinrichtung (6, 6.1, 6.2) besteht.

9. System (5) zur Abstandsbestimmung für entlang einer Fahrstrecke (4) fahrende Fahrzeuge (3, 3.1, 3.2, 3.3),
mit mehreren streckenseitigen Speichereinrichtungen (6, 6.1, 6.2), die mit einem festen vorbestimmten Abstand zueinander entlang der Fahrstrecke (4) angeordnet sind und von denen jeweils benachbarte Speichereinrichtungen (6, 6.1, 6.2) miteinander verbunden sind und die zum Speichern eines vorbestimmten ersten Startwertes und/oder eines Abstandswertes ausgebildet sind, wobei der Startwert in einer ersten Speichereinrichtung (6.1) gespeichert wird, wenn ein erste Fahrzeug (3.1) die erste Speichereinrichtung (6.1) passiert, und jeweils ein zum Startwert unterschiedlicher Abstandswert in den weiteren Speichereinrichtungen (6, 6.1, 6.2) gespeichert wird, der für einen Abstand von der jeweiligen Speichereinrichtung (6, 6.1, 6.2) zur ersten Speichereinrichtung (6.1) repräsentativ ist, und
mit wenigstens eine Leseeinrichtung (8) zum Auslesen von wenigstens einer der Speichereinrichtungen (6, 6.1, 6.2).

10. System (5) nach Anspruch 9,
**dadurch gekennzeichnet, dass**
das System (5) wenigstens eine Schreibeinrichtung (7) für das erste Fahrzeug (3.1) aufweist, die zum Speichern des vorbestimmten Startwertes in der ersten Speichereinrichtung (6.1) ausgebildet ist.

11. System (5) nach Anspruch 9 oder 10,
**dadurch gekennzeichnet, dass**
die Speichereinrichtungen (6, 6.1, 6.2) zum Lesen und/oder Schreiben der jeweiligen Abstandswerte von jeweils zumindest einer benachbarten Speichereinrichtung (6, 6.1, 6.2) ausgebildet sind.

12. System (5) nach Anspruch 9, 10 oder 11,
**dadurch gekennzeichnet, dass**
die Speichereinrichtungen (6, 6.1, 6.2) zum Ermitteln des Abstandswertes einer Speichereinrichtung (6, 6.1, 6.2) in Abhängigkeit vom Abstandswert einer der benachbarten Speichereinrichtungen (6, 6.1, 6.2) ausgebildet sind.

13. Eisenbahntechnische Anlage (1)
mit wenigstens einem ersten Fahrzeug (3.1) und einem zweiten Fahrzeug (3.2), die hintereinander entlang einer Fahrstrecke (4) fahren, und mit wenigstens einem System (5) nach einem der Ansprüche 9 bis 12.

## Claims

1. Method for determining distance for vehicles (3, 3.1, 3.2, 3.3) travelling along a route (4), wherein a plurality of storage facilities (6, 6.1, 6.2) are arranged on the track side at regular distances,
in which a first predetermined starting value is stored in a first storage facility (6.1), when a first vehicle (3.1) passes the first storage facility (6.1),
**characterised in that** in the method a distance value, which is different from the starting value and is representative of a distance from the respective storage facility (6, 6.1, 6.2) to the first storage facility (6.1), is stored in further storage facilities (6, 6.1, 6.2) in each case, and
in the method at least one of the storage facilities (6, 6.1, 6.2) is read out to determine the distance from the first vehicle (3.1).

2. Method according to claim 1,
**characterised in that**
the starting value is stored in the first storage facility (6.1) by the passing vehicle (3, 3.1, 3.2, 3.3) or by the first storage facility (6.1) itself.

3. Method according to claim 1 or 2,
**characterised in that**
the respective distance values of the respective storage facilities (6, 6.1, 6.2) are read and/or written by one of the adjacent storage facilities (6, 6.1, 6.2) in each case.

4. Method according to one of the aforementioned claims,
**characterised in that**
the distance values are only stored in the respective storage facilities (6, 6.1, 6.2) up to a predetermined maximum distance from the first storage facility (6.1).

5. Method according to one of the aforementioned claims,
**characterised in that**
the distance value of a storage facility (6, 6.1, 6.2) is ascertained as a function of the distance value of one of the adjacent storage facilities (6, 6.1, 6.2).

6. Method according to one of the aforementioned claims,
**characterised in that**
at least one identification means, which is representative of the first vehicle (3.1) and assigned to the starting value and/or the distance values, is saved.

7. Method according to one of the aforementioned claims,
**characterised in that**
communication between the storage facilities (6, 6.1, 6.2) takes place wirelessly by radio.

8. Method according to one of the aforementioned claims,
**characterised in that**
a second predetermined starting value is stored in one of the storage facilities (6, 6.1, 6.2) when there is a hazard point in the region of the storage facility (6, 6.1, 6.2).

9. System (5) for determining distance for vehicles (3, 3.1, 3.2, 3.3) travelling along a route (4),
with a plurality of track-side storage facilities (6, 6.1, 6.2), which are arranged at a fixed, predetermined distance from one another along the route (4) and of which storage facilities (6, 6.1, 6.2) that are adjacent in each case are interconnected and which are embodied for storing a predetermined first starting value and/or a distance value, wherein the starting value is stored in a first storage facility (6.1), when a first vehicle (3.1) passes the first storage facility (6.1), and a distance value, which is different from the starting value, is stored in the further storage facilities (6, 6.1, 6.2) in each case and is representative of a distance from the respective storage facility (6, 6.1, 6.2) to the first storage facility (6.1), and
with at least one read facility (8) for reading out at least one of the storage facilities (6, 6.1, 6.2).

10. System (5) according to claim 9,
**characterised in that**
the system (5) has at least one write facility (7) for the first vehicle (3.1), which is embodied for writing the predetermined starting value in the first storage facility (6.1) .

11. System (5) according to claim 9 or 10,
**characterised in that**
the storage facilities (6, 6.1, 6.2) are embodied for reading and/or writing the respective distance values of at least one adjacent storage facility (6, 6.1, 6.2) in each case.

12. System (5) according to claim 9, 10 or 11,
**characterised in that**
the storage facilities (6, 6.1, 6.2) are embodied for ascertaining the distance value of a storage facility (6, 6.1, 6.2) as a function of the distance value of one of the adjacent storage facilities (6, 6.1, 6.2).

13. Railway engineering installation (1)
with at least a first vehicle (3.1) and a second vehicle (3.2), which travel in succession along a route (4), and with at least one system (5) according to one of claims 9 to 12.

## Revendications

1. Procédé de détermination de la distance entre des véhicules (3, 3.1, 3.2, 3.3) circulant sur une voie (4) de circulation, dans lequel on dispose sur la voie à des distances régulières plusieurs dispositifs (6, 6.1, 6.2) de mise en mémoire,
dans lequel on met en mémoire une première valeur initiale définie à l'avance dans un premier dispositif (6.1) de mise en mémoire, si un premier véhicule (3.1) passe devant le premier dispositif (6.1) de mémoire,
**caractérisé en ce que**, dans le procédé, on met dans d'autres dispositifs (6, 6.1, 6.2) de mise en mémoire respectivement une valeur de distance, qui est différente de la valeur initiale et qui est représentative d'une distance du dispositif (6, 6.1, 6.2) respectif de mise en mémoire au premier dispositif (6.1) de mise en mémoire, et
**en ce que**, dans le procédé, on lit au moins l'un des dispositifs (6, 6.1, 6.2) de mise en mémoire pour la détermination de la distance au premier véhicule (3.1).

2. Procédé suivant la revendication 1,
**caractérisé en ce que**
l'on met en mémoire la valeur initiale dans le premier dispositif (6.1) de mise en mémoire par le véhicule (3, 3.1, 3.2, 3.3), qui passe ou par le premier dispositif (6.1) soi même de mise en mémoire.

3. Procédé suivant la revendication 1 ou 2,
**caractérisé en ce que**
l'on lit et/ou l'on écrit les valeurs respectives de distance des dispositifs (6, 6.1, 6.2) respectifs de mise en mémoire respectivement par l'un des dispositifs (6, 6.1, 6.2) voisins de mise en mémoire.

4. Procédé suivant l'une des revendications précédentes, **caractérisé en ce que**
l'on met en mémoire les valeurs de distance dans les dispositifs (6, 6.1, 6.2) respectifs de mise en mémoire, seulement jusqu'à une distance maximum définie à l'avance au premier dispositif (6.1) de mise en mémoire.

5. Procédé suivant l'une des revendications précédentes,
**caractérisé en ce que**
l'on détermine la valeur d'une distance d'un dispositif (6, 6.1, 6.2) de mise en mémoire en fonction de la valeur de distance de l'un des dispositifs (6, 6.1, 6.2) voisins de mise en mémoire.

6. Procédé suivant l'une des revendications précédentes,
**caractérisé en ce que**
l'on met en mémoire au moins un moyen d'identification représentatif du premier véhicule (3.1) et associé à la valeur initiale et/ou aux valeurs de distance.

7. Procédé suivant l'une des revendications précédentes,
**caractérisé en ce que**
l'on communique par radio sans câble entre les dispositifs (6, 6.1, 6.2) de mise en mémoire.

8. Procédé suivant l'une des revendications précédentes,
**caractérisé en ce que**
l'on met en mémoire, dans l'un des dispositifs (6, 6.1, 6.2) de mémoire, une deuxième valeur initiale définie à l'avance, s'il y a un point de danger dans la région du dispositif (6, 6.1, 6.2) de mémoire.

9. Système (5) de détermination de la distance entre des véhicules (3, 3.1, 3.2, 3.3) circulant sur une voie (4) de circulation,
comprenant plusieurs dispositifs (6, 6.1, 6.2) sur la voie de mise en mémoire, qui sont disposés sur la voie (4) de circulation a une distance définie, de manière fixe à l'avance entre eux, et dont respectivement des dispositifs (6, 6.1, 6.2) voisins de mise en mémoire sont reliés entre eux et qui sont constitués pour la mise en mémoire d'une première valeur initiale définie à l'avance et/ou d'une valeur de distance, dans lequel la valeur initiale est mise en mémoire dans un premier dispositif (6.1) de mise en mémoire, si un premier véhicule (3.1) passe devant le premier dispositif (6.1) de mise en mémoire et il est mis en mémoire, dans les autres dispositifs (6, 6.1, 6.2) de mise en mémoire, respectivement une valeur de distance différente de la valeur initiale, qui est représentative d'une distance du dispositif (6, 6.1, 6.2) respectif de mémoire au premier dispositif (6.1) de mémoire, et comprenant au moins un dispositif (8) de lecture pour la lecture d'au moins l'un des dispositifs (6, 6.1, 6.2) de mise en mémoire.

10. Système (5) suivant la revendication 9,
**caractérisé en ce que**
le système (5) a, pour le premier véhicule (3.1), au moins un dispositif (7) d'écriture, qui est constitué pour la mise en mémoire dans le premier dispositif (6.1) de mémoire de la valeur initiale définie à l'avance.

11. Système (5) suivant la revendication 9 ou 10,
**caractérisé en ce que**
les dispositifs (6, 6.1, 6.2) de mise en mémoire sont constitués pour la lecture et/ou l'écriture des valeurs respectives de distances à respectivement au moins un dispositif (6, 6.1, 6.2) voisin de mise en mémoire.

12. Système (5) suivant la revendication 9, 10 ou 11, **caractérisé en ce que** les dispositifs (6, 6.1, 6.2) de mise en mémoire sont constitués pour la détermination de la valeur de distance de l'un des dispositifs (6, 6.1, 6.2) de mémoire en fonction de la valeur de distance de l'un des dispositifs (6, 6.1, 6.2) voisins de mise en mémoire.

13. Installation (1) de la technique des chemins de fer, comprenant au moins un premier véhicule (3.1) et un deuxième véhicule (3.2), qui circulent l'un derrière l'autre sur une voie (4) de circulation, et comprenant au moins un système (5) suivant l'une des revendications 9 à 12.
